# FASCICULE DE BREVET EUROPEEN

(11) **EP 0 139 581 B1**
(45) Date de publication et mention de la délivrance du brevet: **20.07.1988**
(21) Numéro de dépôt: 84402000.8
(22) Date de dépôt: 05.10.1984
(51) Int. Cl.: H01H 85/30

(54) **Dispositifs fusibles destinés notamment à être montés sur des cartes à circuits imprimés**
Schmelzvorrichtungen, insbesondere bestimmt für die Anordnung auf Platten mit aufgedruckten Schaltungen
Fuse devices particularly suitable for being mounted on printed-circuit cards

(30) Priorité: 20.10.1983 FR 8316683; 27.09.1984 FR 8414836
(43) Date de publication de la demande: 02.05.1985
(73) Titulaire: CEHESS TECHNOLOGIES, F-94533 Rungis Cedex (FR)
(72) Inventeur: Rotbart, Guy, F-94160 Saint-Mande (FR)
(74) Mandataire: Bourgognon, Jean-Marie

(56) Documents cités:
- DE-A- 2 651 552
- FR-A- 464 852
- GB-A- 2 059 195
- US-A- 3 286 062
- US-A- 3 437 972
- US-A- 3 696 316
- US-A- 4 023 133

## Description

La présente invention concerne les dispositifs fusibles, notamment ceux qui sont destinés à être montés sur des cartes à circuits imprimés, en vue de la protection des composants électriques et électroniques qui équipent ces dernières, et qui sont du type jetable (one way).

L'utilisation sans cesse croissante de ces cartes à circuits imprimés va de paire avec le souhait d'une identification rapide et sûre, non seulement de la carte à circuits imprimés, mais du fusible d'une carte dont le fil fusible a fonctionné en tant que protection, par la fusion du fil calibré. De plus, et en raison même de leur utilisation sur des cartes à circuits imprimés, les fusibles doivent être d'un faible encombrement et même d'un faible volume pour permettre le montage, côte à côte, de plusieurs cartes à circuits imprimés.

Actuellement, les fusibles utilisés pour des cartes à circuits imprimés sont ceux qui sont représentés, à titre d'exemple, dans les figures 1 et 2.

Dans le cas de la figure 1, on soude aux pistes conductrices 1 et 2 prévues sur le support isolant 3, les fils 4 et 5 soudés respectivement sur les capots 6 et 7 coiffant les extrémités du tube 8 dans lequel est logé le fil fusible soudé par son extrémité aux capots.

Ce fusible est non seulement fragile, mais il comporte en général un tube 8 opaque, en sorte que la fusion du fil fusible n'est pas visible. On pourrait imaginer de réaliser ledit tube 8 avec une matière transparente, mais cela ne permettrait sa recherche qu'avec beaucoup de peine et de perte de temps.

Les mêmes difficultés s'attachent au fusible dit à cartouche représenté dans la figure 2. Dans cette réalisation, le tube 8 à fil fusible monté entre les capots 6 et 7 est logé dans une cartouche 9 dont le fond 10 à paroi intérieure conductrice portant le fil 5 est à souder à la piste conductrice 1, alors que dans l'autre extrémité de la cartouche 9 est vissé un bouchon 11 dans un filetage 12 d'une pièce conductrice 13 à laquelle est fixé le fil 4 à souder à la piste 2 du support 3.

Ce dispositif présente l'inconvénient du précédent et, de plus, il est volumineux.

Le brevet US-A-3 437 972 décrit un dispositif de sécurité à fusible mono ou multifilaire, destiné à être enfiché, qui comporte:
- un corps en une matière isolante,
- une première paire de broches portée par l'embase dont une extrémité est destinée à être enfichée dans une première paire de douilles correspondantes connectées à un circuit à protéger, et dont l'autre extrémité est destinée à la fixation du fil fusible,
- une seconde paire de broches constituant une seconde paire de douilles connectées à un circuit de signalisation, ladite seconde paire de broches n'étant pas solidaire du corps,
- un curseur capable d'être retenu dans une première position par le fil fusible, avec armement d'un ressort exerçant sur le curseur une force de propulsion en direction de la seconde paire de broches,
- des moyens de guidage prévus dans le corps pour guider le déplacement du curseur, et
- une lame de contact associée au curseur et capable de contacter la seconde paire de broches, après fusion du fil fusible.

Avec un tel dispostif après fusion du fil fusible, le curseur et avec lui la lame de contact se déplacent vers la seconde paire de broches jusqu'au moment ou la lame de contact rencontre la seconde paire de broches, ce qui active le circuit de signalisation.

Un tel dispositif présente l'inconvénient que le contact électrique entre la lame de contact et la seconde paire de broches est mal assuré car le ressort du curseur, après la fusion du fil fusible, est détendu et n'exerce qu'une force relativement faible sur la lame.

Il présente aussi l'inconvénient que la seconde paire de broches, du fait qu'elle n'est pas solidaire du corps, n'est pas habituellement changée à chaque fois que l'on change le dispositif et il en résulte une usure du contact et une dégradation de sa qualité. De cette disposition, il peut aussi en résulter un mauvais contact de la lame sur la seconde paire de broches au cas où la première paire de broches est mal enfichée dans les douilles correspondantes.

En outre, ce dispositif de sécurité de l'art antérieur ne comporte pas un moyen de visualisation externe qui indique que le fusible a fondu, ce qui rend difficile son repérage sur une carte à circuits imprimés qui comporte plusieurs dispositifs de ce type.

Le but de la présente invention est donc de réaliser un dispositif de sécurité à fusible pour cartes à circuits imprimés qui ne présente pas les inconvénients précités et qui permet donc, d'une part, d'obtenir et maintenir un bon contact mécanique et électrique entre la lame de contact et la seconde paire de broches connectée au circuit de signalisation et, d'autre part, de signaler sur la carte à circuits imprimés le fusible spécifique qui a fonctionné par la fusion de son fil.

L'objet de l'invention est donc un dispositif de sécurité à fusible mono ou multifilaire, en particulier pour des cartes à circuits imprimés dans lesquelles il est destiné à être enfiché, qui comprend:
a) une embase en matière isolante,
b) une première paire de broches destinée à être enfichée dans des douilles correspondantes prévues au niveau du circuit à protéger, ou à être soudée à celui-ci, se poursuivant par une première paire de chevilles en saillie sur l'autre face de l'embase et destinée à la fixation, par exemple par soudure, du fil fusible,
c) une seconde paire de chevilles connectée à un circuit de signalisation,
d) un curseur capable d'être retenu dans une première position voisine de la première paire de chevilles par le fil fusible, avec armement d'un ressort exerçant sur le curseur une force de propulsion en direction de la seconde paire de chevilles,
e) des moyens de guidage prévus dans l'embase pour guider le déplacement du curseur,
f) une lame de contact associée au curseur et capable de contacter la seconde paire de chevilles, après fusion du fil fusible,

caractérisé par le fait qu'il comporte des moyens associés au curseur et à l'embase pour assurer entre la lame de contact et la seconde paire de chevilles un bon contact sans rebondissements, lesdits moyens comprenant un dispositif de contact porté par le curseur et ayant sensiblement la forme d'un U dont une branche verticale s'étend transversalement à la trajectoire du curseur est flexible et constitue la lame de contact, dont le fond ou branche transversale du U est pourvu d'une ouverture servant au passage d'un téton du curseur et est pourvu de deux languettes latérales flexibles, le téton du curseur est guidé dans une rainure ménagée dans l'embase et les deux languettes latérales disposées de part et d'autre de ladite ouverture sont guidées dans deux autres rainures latérales de l'embase.

Comme cette seconde paire de chevilles est située dans un circuit de signalisation optique ou sonore, l'utilisateur peut immédiatement identifier la carte défectueuse, et par des moyens indiqués ci-dessous, identifier sur la carte défectueuse, le fusible défectueux.

Suivant une variante, dans les gorges latérales sont prévus des crans d'arrêt qui bloquent les deux languettes latérales du dispositif de contact lorsque la lame de contact vient porter contre la seconde paire de chevilles, dans une position incurvée entre celles-ci.

Suivant une variante, la lame flexible qui constitue la lame de contact porte une plaquette d'acier frontale en face d'un aimant permanent porté par l'embase, entre la seconde paire de chevilles et contre lequel vient se coller la plaquette d'acier, à la fusion du fil, en s'incurvant entre ces chevilles sous l'action du ressort détendu.

Suivant une autre forme de réalisation, lesdits moyens de blocage de la lame associée au curseur, dans la position dans laquelle elle établit la liaison électrique entre ladite seconde paire de chevilles, sont constitués par un second ressort distinct de celui qui est prévu pour la propulsion du curseur à la fusion du fil fusible et agissant suivant une direction qui est perpendiculaire à la direction de l'action dudit ressort de propulsion du curseur, ladite lame étant déplacée dans sa position incurvée entre ladite seconde paire de chevilles, sous l'action dudit second ressort, à la suppression d'un mécanisme de verrouillage intervenant à la fusion du fil fusible.

Suivant une variante de cette dernière forme de réalisation, lesdits moyens de blocage comportent une cage à fentes de guidage de la lame maintenue dans sa position écartée de ladite seconde paire de chevilles, avec armement du second ressort, par deux billes bloquées sur un chanfrein de la cage par un piston sous-jacent associé au curseur et adapté à se dégager des billes à la fusion du fil fusible lors de la détente du ressort de propulsion du curseur.

Les différentes formes de réalisation et leurs variantes qui viennent d'être succinctement décrites peuvent.comprendre, en outre, des moyens pour protéger le dispositif de l'environnement extérieur et signaler sur la carte à circuits imprimés le fusible spécifique qui a fonctionné.

A cet effet, le curseur, réalisé de préférence en une matière céramique, comporte une partie saillante de forme prismatique à surface frontale convexe, sur laquelle passe le fil fusible, un ressort étant armé entre la face opposée à la précédente et une partie correspondante de l'embase. Par ailleurs, l'embase comporte une paroi identique à celle contre laquelle porte le ressort, l'ensemble de ces deux parois servant à la mise en place d'une plaque de couverture servant à la fermeture du dispositif de sécurité, l'ensemble étant coiffé d'un capot engagé par friction.

En outre, le dispositif de l'invention est agencé de manière que la plaque de fermeture ainsi que le capot, comportent respectivement une ouverture qui se situe au droit de la partie saillante du curseur permettant l'observation de ce dernier lorsque le curseur est dans sa position armée par le fil fusible.

Le dispositif selon l'invention est réalisé avec une embase en matière plastique moulée de forme carrée et de faible dimension, par exemple de l'ordre de 10 mm, sa hauteur étant de 7 mm, pour des broches longues de 4 mm.

A titre d'exemple on a décrit ci-dessous et représenté au dessin annexé, une forme de réalisation du dispositif uniforme à l'invention. Dans le dessin,
- Les figures 1 et 2 représentent les deux dispositifs déjà décrits ci-dessus au titre de l'état de la technique.
- La figure 3 est une vue en perspective du dispositif selon l'invention, montrant les éléments liés à l'embase.
- La figure 3 A représente en perspective l'élément de contact.
- La figure 4 représente le couvercle destiné à coiffer le dispositif de la figure 3.
- La figure 5 est une vue en perspective du capot venant s'emboîter sur l'embase.

La figure 6 montre schématiquement, avec coupe partielle du curseur, une vue en plan, couvercle enlevé du dispositif de l'invention mettant en oeuvre des moyens magnétiques de blocage de la lame flexible contre la seconde paire de chevilles.

La figure 7 est une vue en plan schématique, couvercle enlevé du dispositif de l'invention mettant en oeuvre ledit second ressort pour le blocage de la lame flexible contre les secondes chevilles.

La figure 8 est une coupe de la figure 7 selon la ligne III-III sans hachures pour les éléments coupés.

Dans la figure 3, la référence 14 désigne l'embase du dispositif qui est une pièce en une matière plastique moulée pourvue d'une première paire de broches 15 et 16, ainsi que d'une seconde paire de broches 17 et 18, ces broches étant prises de moulage dans la masse de matière plastique et étant destinées à être enfoncées dans des douilles correspondantes prévues au niveau de pistes conductrices concernées d'une carte à circuits imprimés, ou à être soudées directement sur les pistes du circuit à contrôler.

Les broches 15, 16, 17 et 18 se poursuivent dans la face supérieure de l'embase par des chevilles respectivement désignées par 19, 20, 21 et 22.

Sur la face supérieure de l'embase 14 sont prévus deux éléments de paroi verticaux 23 et 24, situés respectivement entre les paires de chevilles 19,20,21 et 22, et légèrement au-delà des plans passant par les axes de ces paires de chevilles.

Entre ces éléments de paroi 23 et 24 est disposé un curseur désigné par la référence générale 25.

Ce curseur 25 est une pièce en céramique comportant un fond 26 pourvu d'un élément de paroi vertical 27 à face frontale 28 convexe et à face intérieure plane 29, et, à une certaine distance de celle-ci, le fond 26 porte un bloc d'allure générale prismatique dont la face frontale 31 est concave.

Au curseur est solidarisé un élément de contact représenté dans la figure 3 A et désigné par la référence générale 32.

Cet élément de contact fait avec un matériau bon conducteur de l'électricité a la forme générale d'un U. L'une, 33, des branches de l'élément de contact 32 constitue une lame de contact dont la flexibilité est augmentée par deux saignées 34 et 35 ménagées au niveau du coude formé avec le fond ou branche transversale 36 de l'élément de contact 32.

A l'aide de deux autres saignées 37 et 38 ménagées dans le fond de l'élément de contact 32, on a dégagé du fond 36, de part et d'autre d'un perçage 39 qui y est prévu, deux languettes latérales 40 et 41, alors qu'en face de la lame de contact 33, le fond 36 porte l'autre branche verticale de l'élément de contact 32 en forme de U.

L'élément de contact 32 est adapté à être fixé au curseur 25, de la façon représentée à la figure 3, lequel curseur 25 comporte dans la face inférieure de son fond 26 un téton non visible, qui passe par le perçage 39 de la branche transversale 36 de l'élément de contact et est engagé dans une rainure centrale 42 ménagée dans la face supérieure de l'embase 14, deux autres rainures latérales 43 et 44 disposées de part et d'autre de la rainure 42, servant de guidage aux languettes latérales 40 et 41.

Le curseur 25 peut soit être disposé entre la lame de contact 33 de l'élément de contact 32 et sa seconde branche 39, ou encore celle-ci peut venir se loger dans une fente, non représentée ménagée dans le curseur 25, de préférence au cours de sa fabrication.

Enfin, les rainures 43 et 44 comportent respectivement des crans d'arrêt 44 et 47 situés à une certaine distance des chevilles 21 et 22, comme cela sera explicité à propos du mode de fonctionnement décrit plus bas, après avoir noté qu'un ressort 48, de préférence hélicoïdal, est prévu entre la face arrière du curseur 25 et l'élément de paroi 23.

Sur les parois verticales 23 et 24 vient se fixer la plaque de fermeture 49', faite de préférence avec une céramique, et pourvue d'une ouverture 50 qui se situe au droit du bossage prismatique 30 lorsque celui-ci est dans sa position représentée dans la figure 3, cette plaque fermant le dispositif de coupure de l'invention pour empêcher le passage éventuel d'un arc qui pourrait se produire à la coupure, alors que l'ensemble ainsi fermé est coiffé d'un couvercle 51 (figure 4) en matière plastique moulée et comportant une ouverture 52 située au droit de l'ouverture 50 de la plaque de fermeture 49'.

Dans la position représentée dans la figure 3, un fil fusible 49 du type mono- ou multifilaire est soudé aux chevilles 19 et 20 en passant sur la face concave 31 du bloc prismatique 30, retenant ainsi le curseur 25 dans une première position dans laquelle le ressort 48 est comprimé.

Si l'on suppose que les broches 15, 16 sont engagées dans des douilles ou soudées aux pistes conductrices d'un circuit à surveiller d'une carte imprimée et que les broches 17 et 18 sont engagées dans des douilles ou soudées aux pistes conductrices d'un circuit de signalisation de cette même carte, en cas de fusion du fil 49, le curseur 25 est propulsé par le ressort 48 vers les chevilles 21 et 22 en étant guidé dans les rainures 42, 43 et 44 par le téton non représenté et par les languettes 40 et 41 qui dépassent les crans d'arrêt 46 et 47 après que la lame de contact 33 vienne porter contre les chevilles 21, 22, les réunissant électriquement et complétant ainsi le circuit de la piste conductrice d'un circuit de signalisation optique ou sonore ou de commande d'un relais autorisant une coupure ou toute autre fonction de commande ou de contrôle.

En venant porter contre les chevilles 21 et 22, la lame de contact 33 s'incurve entre ces dernières pour assurer un bon contact qui est maintenu par les crans d'arrêt 46 et 47 qui s'opposent à tout retour de la lame de contact 33 dans une position plane.

Alors que dans la position armée telle que représentée dans la figure 3 le bossage prismatique 30 qui peut porter une pastille de couleur verte est visible à travers les ouvertures 50 et 52, la fusion du fil 49 peut être identifiée par l'absence dudit bossage 30 au niveau de ces ouvertures.

On dispose ainsi d'un moyen permettant à la fois d'identifier une carte comportant un fusible fondu et le dispositif de coupure concerné.

Si l'on souhaite n'avoir qu'une indication visuelle, il est possible de supprimer les chevilles 21 et 22 de même que l'élément de contact 32.

A la figure 6, la référence 14 désigne l'embase en matière isolante, embase dans laquelle est prévu le curseur 25.

Celui-ci est une pièce en céramique comportant un fond 26 pourvu d'un élément de parois verticales 27 à face frontale 28 et à face intérieure 29, et, à une certaine distance de celle-ci, le fond 26 porte un bloc prismatique dont la face frontale 31 est concave.

Le fil fusible 49 passe sur cette face frontale concave 31 et il est accroché à la première paire de chevilles 19 et 20, en armant le ressort 48 logé dans une cavité 101 du curseur 25 et prenant appui contre une butée fixe 102 portée par l'embase 14 (voir fig. 6).

A la face frontale 28 du curseur 25 est fixée par des moyens apropriés tels que des vis ou des rivets non représentés, une lame flexible 103 à la partie médiane de laquelle est fixée par des vis ou des rivets 104 et 105, une plaquette d'acier 106, alors qu'en face de celle-ci, l'embase 14 porte un aimant permanent 107 situé entre la seconde paire de chevilles 21 et 22.

Dès lors, on voit que lors de la fusion du fil fusible 49, le curseur 25 est propulsé par le ressort 48 en direction des chevilles 21 et 22 que la lame flexible 103 relie électriquement entre elles, en s'incurvant, alors que la plaquette d'acier 106 se colle sur l'aimant permanent 107 ce qui assure le blocage de la lame flexible 103 contre les chevilles 21 et 22, l'établissement d'un bon contact tout en évitant des rebondissements au niveau des chevilles 21 et 22 de la lame flexible qui a de préférence la forme d'une cuvette à ailes latérales redressées 108 et 109.

Alors que dans le dispositif décrit ci-dessus le contact entre la lame flexible et la seconde paire de chevilles s'opère sous l'action d'un ressort de propulsion du curseur, et est maintenu par un blocage magnétique, ces opérations sont effectuées dans la réalisation des figures 7 et 8 uniquement par des moyens élastiques, plus spécialement par un second ressort qui est prévu en plus du ressort de propulsion du curseur.

Dans ces figures, on retrouve à nouveau l'embase 14 et la première paire de chevilles 19, 20 entre lesquelles est tendu le fil fusible 49 qui prend appui sur la face frontale 31 du curseur 25. Celui-ci est monté dans une chambre 110 d'une cage 111 portée par l'embase 14, et dans l'état représenté à la figure 7 ce curseur arme un ressort 112 monté sur une tige axiale 113 portée par le curseur 25 ou un piston 114 appliqué contre le fond d'un trou borgne 115 ménagé dans le curseur, ledit ressort 112 prenant par ailleurs appui contre une paroi transversale 116 de la cage 111. Cette paroi transversale 116 comporte un perçage 117 qui est traversé par la tige axiale 113 qui pénètre dans une seconde chambre 118 de la cage 111. Cette seconde chambre 118 possède un fond à deux chanfreins 119 et 120 qui débouchent dans une cavité sous-jacente 121.

Sur ces chanfreins sont disposées deux billes 122 et 123 situées de part et d'autre de la tige axiale 113 associée au curseur, la monture du chanfrein, les diamètres des billes et la section transversale de la tige axiale étant choisis de telle sorte que les billes 122 et 123 ne peuvent tomber dans la cavité sous-jacente 121 que lorsque la tige axiale 113 se dégage au moins partiellement de la seconde chambre.

Enfin, la cage 111 comporte dans ses parois latérales deux fentes 124 et 125 qui servent de guides à la lame flexible 126 faite avec un matériau électriquement conducteur et s'étendant au-dessus des chevilles 21 et 22 dans la portion représentée dans la figure 3, en étant appliquée contre les billes 122 et 123 par un ressort de compression 127 qui prend, par ailleurs, appui contre le fond du couvercle 128 du dispositif.

Lorsque le fil fusible 49 fond, le curseur 25 est propulsé vers une butée 129 portée par l'embase 14, sous l'action du ressort 112 qui se détend et qui entraîne le piston 114 et sa tige axiale 113. Dès que celle-ci quitte la seconde chambre 118 en se dégageant des billes 122 et 123, celles-ci tombent dans la cavité sous-jacente 121, et le second ressort 127 se détend en abaissant la lame flexible 126 qui vient porter sur les chevilles 21 et 22, en se bombant entre celles-ci sous l'effet de la force exercée par ledit second ressort 127.

Comme indiqué plus haut, ces deux chevilles 21 et 22 font partie d'un circuit de signalisation de la fusion de fil fusible, en sorte que l'utilisateur peut identifier rapidement le dispositif coupe- circuit défectueux et le remplacer par un nouveau.

## Revendications

1. Dispositif de sécurité à fusible mono ou multifilaire, en particulier pour des cartes à circuits imprimés dans lesquelles il est destiné à être enfiché, qui comprend :
a) une embase (14) en matière isolante,
b) une première paire de broches (15, 16) destinée à être enfichée dans des douilles correspondantes prévues au niveau d'un circuit à protéger, ou à être soudée à celui-ci, se poursuivant par une première paire de chevilles (19, 20) en saillie sur l'autre face de l'embase et destinée à la fixation, par exemple par soudure, du fil fusible(49),
c) une seconde paire de chevilles (21, 22) connectée à un circuit de signalisation,
d) un curseur (25) capable d'être retenu dans une première position voisine de la première paire de chevilles par le fil fusible (49), avec armement d'un ressort (48) exerçant sur le curseur une force de propulsion en direction de la seconde paire de chevilles (21, 22),
e) des moyens de guidage prévus dans l'embase pour guider le déplacement du curseur,
f) une lame de contact associée au curseur et capable de contacter la seconde paire de chevilles, après fusion du fil fusible,
caractérisé par le fait qu'il comporte des moyens associés au curseur et à l'embase pour assurer entre la lame de contact et la seconde paire de chevilles un bon contact sans rebondissement, lesdits moyens comprenant un dispositif de contact (32) porté par le curseur et ayant sensiblement la forme d'un U dont une branche verticale s'étend transversalement à la trajectoire du curseur (25) est flexible et constitue la lame de contact (33), dont le fond (36) ou branche transversale est pourvu d'une ouverture (39) servant au passage d'un téton du curseur (25) et est pourvu de deux languettes latérales flexibles (40,41), le téton du curseur état guidé dans une rainure (42) ménagée dans l'embase et les deux lamelles latérales (40, 41) disposées de part et d'autre de ladite ouverture sont guidées dans deux autres rainures latérales (43, 44) de l'embase (14).

2. Dispositif de sécurité selon la revendication 1, caractérisé par le fait que dans les gorges latérales (43, 44) de l'embase sont prévus des crans d'arrêt (46, 47) qui bloquent les deux languettes latérales du dispositif de contact (32) lorsque la lame de contact (33) vient porter contre la seconde paire de chevilles, dans une position incurvée entre celles-ci.

3. Dispositif de sécurité à fusible mono ou multi-filaire, en particulier pour des cartes à circuits imprimés dans lesquelles il est destiné à être enfiché, qui comprend :
a) une embase (14) en matière isolante,
b) une première paire de broches (15, 16) destinée à être enfichée dans des douilles correspondantes prévues au niveau d'un circuit à protéger ou à être soudée à celui-ci, se poursuivant par une première paire de chevilles (19, 20) en saillie sur l'autre face de l'embase destinée à la fixation, par exemple par soudure, du fil fusible (49),
c) une seconde paire de chevilles (21, 22) connectée à un circuit de signalisation,
d) un curseur (25) capable d'être retenu dans une première position voisine de la première paire de chevilles par le fil fusible (49), avec armement d'un ressort (48) exerçant sur le curseur une force de propulsion en direction de la seconde paire de chevilles,
e) des moyens de guidage prévus dans l'embase pour guider le déplacement du curseur,
f) une lame de contact (103) associée au curseur et capable de contacter le seconde paire de chevilles, après fusion du fil fusible,
caractérisé par le fait qu'il comporte des moyens associés au curseur et à l'embase pour assurer entre la lame de contact et la seconde paire de chevilles un bon contact sans rebondissement, lesdits moyens comprenant une plaquette d'acier frontale (106) portée par la lame flexible de contact (103) et disposée en face d'un aimant permanent (107) porté par l'embase entre la seconde paire de chevilles (21, 22), et contre lequel vient se coller la plaquette d'acier, à la fusion du fil, en s'incurvant entre ces chevilles sous l'action du ressort détendu.

4. Dispositif de sécurité à fusible mono ou multi-filaire, en particulier pour des cartes à circuits imprimés dans lesquelles il est destiné à être enfiché, qui comprend:
a) une embase (14) en matière isolante,
b) une première paire de broches (15, 16) destinée à être enfichée dans des douilles correspondantes prévues au niveau d'un circuit à protéger ou à être soudée à celui-ci, se poursuivant par une première paire de chevilles (19,20) en saillie sur l'autre face de l'embase et destinée à la fixation, par exemple par soudure, du fil fusible (49),
c) une seconde paire de chevilles (21, 22) connectée à un circuit de signalisation,
d) un curseur (25) capable d'être retenu dans une première position voisine de la première paire de chevilles par le fil fusible, avec armement d'un ressort (48) exerçant sur le curseur une force de propulsion,
e) des moyens de guidage prévus dans l'embase pour guider le déplacement du curseur,
f) une lame de contact (126) associée au curseur et capable de contacter la seconde paire de chevilles, après fusion du fil fusible,
caractérisé par le fait qu'il comporte des moyens associés au curseur et à l'embase pour assurer entre la lame de contact et la seconde paire de chevilles un bon contact sans rebondissement, lesdits moyens étant constitués par un second ressort (127) distinct de celui qui est prévu pour la propulsion du curseur à la fusion du fil fusible et agissant suivant une direction qui est perpendiculaire à la direction de l'action dudit ressort de propulsion du curseur, ladite lame de contact (126) étant déplacée vers ladite seconde paire de chevilles sous l'action dudit second ressort (127) à la suppression d'un mécanisme de verrouillage intervenant à la fusion du fil fusible.

5. Dispositif de sécurité selon la revendication 4, caractérisé par le fait que le mécanisme de verrouillage comporte une cage (118) à fentes de guidage (124, 125) de la lame de contact (126) maintenue dans sa position écartée de ladite seconde paire de chevilles, avec armement du second ressort (127), par deux billes (122, 123) bloquées sur un chanfrein (119, 120) de la cage par un piston sous-jacent associé au curseur et adapté à se dégager des billes à la fusion du fil fusible lors de la détente du ressort de propulsion du curseur.

6. Dispositif de sécurité selon l'une ou l'autre des revendications 1 à 5, caractérisé par le fait que le curseur (25), réalisé de préférence en matière céramique, comporte une partie saillante de forme prismatique à surface frontale convexe, sur laquelle passe le fil fusible (49), un ressort (48) étant armé entre la face opposée à la précédente et une paroi correspondante de l'embase (1).

7. Dispositif de sécurité selon la revendication 6, caractérisé par le fait que l'embase (14) comporte une paroi identique à celle contre laquelle porte le ressort (48), l'ensemble de ces deux parois servant à la mise en place d'une plaque de couverture (49') servant à la fermeture du dispositif de sécurité, l'ensemble étant coiffé d'un capot (51) engagé par friction sur l'embase (14).

8. Dispositif de sécurité selon la revendication 7, caractérisé par le fait que la plaque fermeture (49') ainsi que le capot (51), comportent respectivement une ouverture (50, 52) qui se situe au droit de la partie saillante du curseur (25) permettant l'observation de ce dernier lorsque le curseur (25) est dans sa position armée par le fil fusible (49).

9. Dispositif de sécurité selon l'une ou l'autre des revendications 1 à 8, caractérisé par le fait que la seconde paire de chevilles (21, 22) se poursuit du côté de la carte de circuits imprimés par une seconde paire de broches (17, 18) qui est destinée à être enfichée dans des douilles correspondantes portées par ladite carte et connectées au circuit de signalisation.

## Patentansprüche

1. Eindraht- oder Mehrfachdraht-Schmelzvorrichtung, insbesondere für Karten mit aufgedruckten Schaltkreisen, in die er eingesteckt werden soll, mit:
a) einer Befestigungsfläche (14) aus Isoliermaterial.
b) einem ersten Dornenpaar (15,16), welches dazu bestimmt ist in entsprechende Hülsen, die auf der Höhe einer zu schützenden Schaltung angeordnet sind, eingesteckt oder mit dieser verschweißt zu werden, wobei sie von einem ersten Paar von Zapfen (19, 20) gefolgt werden, welche auf der anderen Seite der Befestigungsfläche vorspringen und zur Festlegung des Schmelzdrahtes (49), beispielsweise durch Schmelzen bestimmt sind,
c) einem zweiten Zapfenpaar (21, 22), welches mit einem Anzeigeschaltkreis verbunden ist,
d) einem Gleitschieber bzw. Kontaktschieber (25), der geeignet ist in einer ersten Stellung in der Nähe des ersten Zapfenpaares durch den Schmelzdraht (49) gehalten zu werden, ausgerüstet mit einer Feder (48), welche auf dem Kontaktschieber eine Antriebskraft in Richtung auf das zweite Zapfenpaar (21, 22) ausübt,
e) einer Führungseinrichtung, welche in der Befestigungsfläche zum Führen der Verschiebung des Kontaktschiebers vorgesehen ist,
f) einem Kontaktstreifen (33), der mit dem Kontaktschieber verbunden ist und in der Lage ist, das zweite Zapfenpaar nach Schmelzen des Schmelzdrahtes zu berühren,
dadurch gekennzeichnet
daß sie eine Einrichtung aufweist, die mit dem Kontaktschieber und der Befestigungsfläche verbunden ist, um einen guten Kontakt ohne Rückprall zwischen dem Kontaktstreifen und dem zweiten Zapfenpaar zu gewährleisten, wobei die Einrichtung eine Kontaktvorrichtung (32) aufweist, die von dem Kontaktschieber getragen wird, und im wesentlichen U-Form aufweist, deren einer vertikaler Schenkel, der sich quer zur Bahn des Kontaktschiebers (25) erstreckt, biegsam ist und den Kontaktstreifen (33) bildet, deren Basis (36) oder Quersteg mit einer Öffnung (39) versehen ist, die als Kanal für einen Zapfen des Kontaktschiebers (25) dient, und mit zwei seitlichen, biegsamen Zungen (40, 41 ) versehen ist, wobei der Zapfen des Kontaktschiebers in einer Kerbe (42) geführt ist, welche in der Befestigungsfläche (14) ausgebildet ist, und wobei die beiden seitlichen Zungen (40,41), die an der einen und der anderen Seite der Öffnung angeordnet sind, in zwei weiteren seitlichen Kerben (43, 44) der Befestigungsfläche (14) geführt sind.

2. Schmelzvorrichtung nach Anspruch 1, dadurch gekennzeichnet, daß die seitlichen Kerben (43,44) der Befestigungsfläche mit Rasten (46,47) versehen sind, die die beiden seitlichen Zungen der Kontaktvorrichtung (32) blockieren, wenn der Kontaktstreifen (33) gegen das zweite Zapfenpaar in einer gekrümmten Stellung zwischen diesen anschlägt.

3. Eindraht- oder Mehrfachdraht-Schmelzvorrichtung, insbesondere für Karten mit aufgedruckten Schaltkreisen, in die er eingesteckt werden soll, mit:
a) einer Befestigungsfläche (14) aus Isoliermaterial.
b) einem ersten Dornenpaar (15,16), welches dazu bestimmt ist in entsprechende Hülsen, die auf der Höhe einer zu schützenden Schaltung angeordnet sind, eingesteckt oder mit dieser verschweißt zu werden, wobei sie von einem ersten Paar von Zapfen (19, 20) gefolgt werden, welche auf der anderen Seite der Befestigungsfläche vorspringen und zur Festlegung des Schmelzdrahtes (49), beispielsweise durch Schmelzen bestimmt sind,
c) einem zweiten Zapfenpaar (21, 22), welches mit einem Anzeigeschaltkreis verbunden ist,
d) einem Gleitschieber bzw. Kontaktschieber (25), der geeignet ist in einer ersten Stellung in der Nähe des ersten Zapfenpaares durch den Schmelzdraht (49) gehalten zu werden, ausgerüstet mit einer Feder (48), welche auf dem Kontaktschieber eine Antriebskraft in Richtung auf das zweite Zapfenpaar (21, 22) ausübt,
e) einer Führungseinrichtung, welche in der Befestigungsfläche zum Führen der Verschiebung des Kontaktschiebers vorgesehen ist,
f) einem Kontaktstreifen (33), der mit dem Kontaktschieber verbunden ist und in der Lage ist, das zweite Zapfenpaar nach Schmelzen des Schmelzdrahtes zu berühren,
dadurch gekennzeichnet
daß sie eine Einrichtung aufweist, die mit dem Kontaktschieber und der Befestigungsfläche verbunden ist, um einen guten Kontakt ohne Rückprall zwischen dem Kontaktstreifen und dem zweiten Zapfenpaar zu gewährleisten, wobei die Einrichtung eine vordere Stahlplatte (106) aufweist, die von dem biegsamen Kontaktstreifen (103) getragen wird und gegenüber einem Dauermagneten (107) angeordnet ist, der von der Befestigungsfläche zwischen dem zweiten Zapfenpaar (21, 22) getragen wird, und gegen den beim Schmelzen des Drahtes die Stahlplatte angeklebt wird, welcher sich zwischen den Zapfen unter Wirkung der entspannten Feder krümmt.

4. Eindraht- oder Mehrfachdraht-Schmelzvorrichtung, insbesondere für Karten mit aufgedruckten Schaltkreisen, in die er eingesteckt werden soll, mit:
a) einer Befestigungsfläche (14) aus Isoliermaterial.
b) einem ersten Dornenpaar (15,16), welches dazu bestimmt ist in entsprechende Hülsen, die auf der Höhe einer zu schützenden Schaltung angeordnet sind, eingesteckt oder mit dieser verschweißt zu werdend wobei sie von einem ersten Paar von Zapfen (19, 20) gefolgt werden, welche auf der anderen Seite der Befestigungsfläche vorspringen und zur Festlegung des Schmelzdrahtes (49), beispielsweise durch Schmelzen bestimmt sind,
c) einem zweiten Zapfenpaar (21, 22), welches mit einem Anzeigeschaltkreis verbunden ist,
d) einem Gleitschieber bzw. Kontaktschieber (25), der geeignet ist in einer ersten Stellung in der Nähe des ersten Zapfenpaares durch den Schmelzdraht (49) gehalten zu werden, ausgerüstet mit einer Feder (48), welche auf dem Kontaktschieber eine Antriebskraft in Richtung auf das zweite Zapfenpaar (21, 22) ausübt,
e) einer Führungseinrichtung, welche in der Befestigungsfläche zum Führen der Verschiebung des Kontaktschiebers vorgesehen ist,
f) einem Kontaktstreifen (33), der mit dem Kontaktschieber verbünden ist und in der Lage ist, das zweite Zapfenpaar nach Schmelzen des Schmelzdrahtes zu berühren,
dadurch gekennzeichnet
daß sie eine Einrichtung aufweist, die mit dem Kontaktschieber und der Befestigungsfläche verbunden ist, um einen guten Kontakt ohne Rückprall zwischen dem Kontaktstreifen und dem zweiten Zapfenpaar zu gewährleisten, wobei die Einrichtung durch eine zweite Feder (127) gebildet ist, die getrennt von jener angeordnet ist, die für die Verschiebung des Kontaktschiebers zum Schmelzen des Schmelzdrahtes vorgesehen ist, und entlang einer Richtung wirkt, die senkrecht zur Wikungsrichtung der Verschiebfeder des Kontaktschiebers ist, wobei der Kontaktstreifen (126) zu dem zweiten Zapfenpaar unter Einwirkung der zweiten Feder (127) mittels des Unterdrucksetzens eines Blockierungsmechanismus verschoben wird, der beim Schmelzen des Schmelzdrahtes erfolgt.

5. Schmelzvorrichtung nach Anspruch 4, dadurch gekennzeichnet, daß der Blockierungsmechanismus einen Käfig (118) mit Führungsschlitzen (124,125) des Führungsstreifens (126) aufweist, der mit der zweiten Feder (126) in seiner Stellung mittels zweier Kugeln (122,123) von dem zweiten Zapfenpaar weggehalten wird, die an einer Schräge (119, 120) des Käfigs durch einen darunterliegenden Kolben angeschlagen sind, der mit dem Kontaktschieber in Verbindung steht und geeignet ist, sich von den Kugeln beim Schmelzen des Schmelzdrahtes bei der Entspannung der Schiebefeder des Kontaktschiebers wegzubewegen.

6. Schmelzvorrichtung nach einem der Ansprüche 1 bis 5, dadurch gekennzeichnet, daß der Kontaktschieber (25), der vorzugsweise aus einem keramischen Material gebildet ist, einen vorspringenden Bereich von prismatischer Form an einer konvexen Vorderfläche aufweist, über die der Schmelzdraht (49) sich bewegt, wobei eine Feder (48) zwischen der gegenüberliegenden Seite der vorhergehenden und einer der Befestigungsfläche (14) entsprechenden Seitenwand eingespannt ist.

7. Schmelzvorrichtung nach Anspruch 6, dadurch gekennzeichnet, daß die Befestigungsfläche (14) eine Seitenwand aufweist, die identisch mit der ist, gegen die die Feder (48) drückt, wobei die beiden Seitenwände zusammen als Anordnung einer Abdeckplatte (49') dienen, welche als Verschluß der Schmeizvorrichtung dient, wobei die Anordnung von einer Abdeckung (51) überdeckt ist, die reibschlüssig in Eingriff mit der Befestigungsfläche (14) steht.

8. Schmelzvorrichtung nach Anspruch 7, dadurch gekennzeichnet, daß die Verschlußplatte (49'), sowie die Abdeckung (51) entsprechend eine Öffnung (50, 52) aufweisen, die sich rechts von dem vorspringenden Bereich des Kontaktschiebers (25) befindet, wobei sie die Beobachtung des letzteren erlaubt, während sich der Kontaktschieber (25) in seiner durch den Schmelzdraht (49) bewehrten Stellung befindet.

9. Schmelzvorrichtung nach einem der Ansprüche 1 bis 8, dadurch gekennzeichnet, daß das zweite Zapfenpaar (21, 22) an der Seite der Karte mit aufgedruckten Schaltkreisen von einem zweiten Dornenpaar (17, 18) gefolgt wird, welches dazu bestimmt ist in entsprechende Öffnungen eingesteckt zu werden, welche von der Karte getragen werden und mit dem Anzeigeschaltkreis verbunden sind.

## Claims

1. Protection device with a mono or multi-wire fuse, intended particularly for plugging into printed circuit boards and comprising:
a) a base (14) of an insulating material,
b) a first pair of pins (15, 16), which are designed to be plugged into corresponding sockets provided on a level with a circuit to be protected, or to be soldered to the latter, followed by a first pair of pegs (19, 20) projecting on the other surface of the base and designed for fixing the fuse wire (49), for example by means of soldering,
c) a second pair of pegs (21, 22) connected to a signalling circuit,
d) a slide (25) which can be held in a first position next to the first pair of pegs by means of the fuse wire (49), and which is provided with a spring (48) which exerts a propulsion force on the slide in the direction of the second pair of pegs (21, 22),
e) guiding means provided in the base for guiding the displacement of the slide,
f) a contact foil (33) associated with the slide and capable of contacting the second pair of pegs after fusion of the fuse wire,
characterised in that it comprises means, associated with the slide and the base, for ensuring a good contact without rebound between the contact foil and the second pair of pegs, the said means comprising a contact device (32) carried by the slide and having approximately the form of a U, of which one branch extends transversely to the trajectory of the slide (25), is flexible and forms the contact foil (33), whose base (36) or transverse branch is provided with an opening (39) which serves for the passage of one end of the slide (25) and is provided with two lateral flexible strips (40,41), the end of the slide being guided in a groove (42) made in the base (14), and the two lateral thin sheets (40,41), arranged on both sides of the said opening, are guided in two further lateral grooves (43,44) of the base (14).

2. Protection device according to claim 1, characterised in that stop catches (46, 47) are provided in the lateral grooves (43, 44) of the base, which, when the contact foil (33) is carried against the second pair of pegs, lock the two small lateral strips of the contact device (32) in an inwardly curving position between the second pair of pegs.

3. Protection device with a mono or multi-wire fuse, intended particularly for plugging into printed circuit boards and comprising:
a) a base (14) of an insulating material,
b) a first pair of pins (15, 16), which are designed to be plugged into corresponding sockets provided on a level with a circuit to be protected, or to be soldered to the latter, followed by a first pair of pegs (19, 20) projecting on the other surface of the base and designed for fixing the fuse wire (49), for example by means of soldering,
c) a second pair of pegs (21, 22) connected to a signalling circuit,
d) a slide (25) which can be held in a first position next to the first pair of pegs by means of the fuse wire (49), and which is provided with a spring (48) which exerts a propulsion force on the slide in the direction of the second pair of pegs,
e) guiding means provided in the base for guiding the displacement of the slide,
f) a contact foil (103) associated with the slide and capable of contacting the second pair of pegs after fusion of the fuse wire,
characterised in that it comprises means, associated with the slide and the base, for ensuring a good contact without rebound between the contact foil and the second pair of pegs, the said means comprising a small frontal steel plate (106) carried by the flexible contact foil (103) and arranged opposite a permanent magnet (107) supported by the base between the second pair of pegs (21, 22) and to which the small steel plate adheres, when fusion of the wire occurs, by inwardly curving itself between these pegs under the action of the released spring.

4. Protection device with a mono or multi-wire fuse, intended particularly for plugging into printed circuit boards and comprising:
a) a base (14) of an insulating material,
b) a first pair of pins (15, 16), which are designed to be plugged into corresponding sockets provided on a level with a circuit to be protected, or to be soldered to the latter, followed by a first pair of pegs (19, 20) projecting on the other surface of the base and designed for fixing the fuse wire (49), for example by means of soldering,
c) a second pair of pegs (21, 22) connected to a signalling circuit,
d) a slide (25) which can be held in a first position next to the first pair of pegs by means of the fuse wire, and which is provided with a spring (48) which exerts a propulsion force on the slide,
e) guiding means provided in the base for guiding the displacement of the slide,
f) a contact foil (126) associated with the slide and capable of contacting the second pair of pegs after fusion of the fuse wire,
characterised in that it comprises means, associated with the slide and the base, for ensuring a good contact without rebound between the contact foil and the second pair of pegs, the said means being formed by a second spring (127) which is distinct from the one provided for the propulsion of the slide, when fusion of the fuse wire occurs, and which acts corresponding to a direction perpendicular to the direction of action of the said slide propulsion spring, the said contact foil (126) being displaced towards the said second pair of pegs under the action of the said second spring (127) when a locking mechanism is suppressed, interfering with the fusion of the fuse wire.

5. Protection device according to claim 4, characterised in that the locking mechanism comprises a casing (118) with guiding slots (124, 125) of the contact foil (126), which is maintained in its position, turned away from the said second pair of pegs, with the aid of the second spring (127) and by means of two ball bearings (122, 123) held by a chamfering (119, 120) of the casing by means of a subjacent piston, which is associated with the slide and adapted to be disengaged from the ball bearings when fusion of the fuse wire occurs and the spring for the propulsion of the slide is released.

6. Protection device according to any one of claims 1 to 5,
characterised in that the slide (25), preferably formed of a ceramic material, comprises a projecting part with a prismatic shape and a convex frontal surface, across which the fuse wire (49) passes, a spring (48) being provided between the opposite surface to that above and a corresponding partition of the base (1).

7. Protection device according to claim 6,
characterised in that the base (14) comprises a partition identical to that against which the spring (48) is carried, the whole of these two partitions serving to position a covering plate (49') which serves to close the protection device, the whole being covered by a cover (51) friction- fitted on to the base (14).

8. Protection device according to claim 7,
characterised in that the closing plate (49') and the cover (51) comprise respectively an opening (50, 52) situated to the right of the projecting part of the slide (25), allowing the latter to be observed when the slide (25) is in position armed with the fuse wire (49).

9. Protection device according to any one of claims 1 to 8,
characterised in that the second pair of pegs (21, 22) is followed, on the side of the printed circuit board, by a second pair of pins (17, 18) designed to be plugged into corresponding sockets carried by the said board and connected to the signalling circuit.
